# EUROPÄISCHE PATENTSCHRIFT

(11) **EP 1 033 798 B1**
(45) Veröffentlichungstag und Bekanntmachung des Hinweises auf die Patenterteilung: **26.01.2005**
(21) Anmeldenummer: 00104059.1
(22) Anmeldetag: 28.02.2000
(51) Int. Cl.: H01T 4/12, H01T 1/22

(54) **Überspannungsschutzeinrichtung**
Overvoltage suppressing device
Dispositif de suppression de surtensions

(30) Priorität: 04.03.1999 DE 19909378; 29.03.1999 DE 19914312; 27.10.1999 DE 19951857
(43) Veröffentlichungstag der Anmeldung: 06.09.2000
(73) Patentinhaber: Phoenix Contact GmbH & Co. KG, 32825 Blomberg (DE)
(72) Erfinder: Lehmann, Eberhard, Dipl.-Ing., 24130 Kiel (DE); Scheibe, Klaus, Prof. Dr., 24111 Kiel (DE); Schimanski, Joachim, Dipl.-Ing., 32760 Detmold (DE); Tews, Jörg, Dipl.-Ing., 24329 Grebin (DE); Wetter, Martin, Dr.-Ing., 32760 Detmold (DE)
(74) Vertreter: Gesthuysen, von Rohr & Eggert

(56) Entgegenhaltungen:
- DE-A- 3 910 435
- DE-A- 4 141 681
- DE-A- 4 402 615
- DE-C- 19 604 947

## Beschreibung

Die Erfindung betrifft eine Überspannungsschutzeinrichtung mit einer ein erstes Funkenhorn aufweisenden ersten Elektrode, mit einer ein zweites Funkenhorn aufweisenden zweiten Elektrode, mit einer zwischen den Funkenhörner wirksamen Luft-Durchschlag-Funkenstrecke und mit einem die Elektroden aufnehmenden Gehäuse, wobei die beiden Funkenhörner derart ausgebildet und zueinander angeordnet sind, daß sie von einem unteren Zündbereich jeweils zu ihren äußeren Enden divergieren, so daß sich die Luft-Durchschlag-Funkenstrecke ausgehend vom Zündbereich nach außen erweitert, und wobei das erste Funkenhorn kegelstumpfförmig ausgebildet und das zweite Funkenhorn konzentrisch um das erste Funkenhorn herum angeordnet ist.

Elektrische, insbesondere aber elektronische Meß-, Steuer-, Regel- und Schaltkreise, vor allem auch Telekommunikationseinrichtungen und -anlagen sind empfindlich gegen transiente Überspannungen, wie sie insbesondere durch atmosphärische Entladungen, aber auch durch Schalthandlungen oder Kurzschlüsse in Energieversorgungsnetzen auftreten können. Diese Empfindlichkeit hat in dem Maße zugenommen, in dem elektronische Bauelemente, insbesondere Transistoren und Thyristoren, verwendet werden; vor allem sind zunehmend eingesetzte integrierte Schaltkreise in starkem Maße durch transiente Überspannungen gefährdet.

Um nun elektrische, insbesondere aber elektronische Meß-, Steuer-, Regelund Schaltkreise, vor allem auch Telekommunikationseinrichtungen und - anlagen, ganz allgemein: wo auch immer eingesetzte elektronische Bauelemente, gegen transiente Überspannungen zu schützen, sind Überspannungsschutzeinrichtungen entwickelt worden und seit mehr als zwanzig Jahren bekannt.

Wesentlicher Bestandteil einer Überspannungsschutzeinrichtung ist mindestens eine Funkenstrecke, die bei einer bestimmten Überspannung, der Ansprechspannung. anspricht und damit verhindert, daß in dem durch eine solche Überspannungsschutzeinrichtung geschützten Bereich Überspannungen auftreten, die größer als die Ansprechspannung der Funkenstrecke sind.

Eingangs ist ausgeführt worden, daß die erfindungsgemäße Überspannungsschutzeinrichtung zwei Elektroden und eine zwischen den Elektroden bzw. deren Funkenhörnern wirksame Luft-Durchschlag-Funkenstrecke aufweist. Neben Überspannungsschutzeinrichtungen mit einer Luft-Durchschlag-Funkenstrecke gibt es Überspannungsschutzeinrichtungen mit einer Luft-Überschlag-Funkenstrecke, bei denen beim Ansprechen eine Gleitentladung auftritt. Überspannungsschutzeinrichtungen mit einer Luft-Durchschlag-Funkenstrecke haben gegenüber Überspannungsschutzeinrichtungen mit einer Luft-Überschlag-Funkenstrecke den Vorteil einer höheren Stoßstromtragfähigkeit, jedoch den Nachteil einer höheren - und auch nicht sonderlich konstanten - Ansprechspannung. Daher sind bereits verschiedene Überspannungsschutzeinrichtungen mit einer Luft-Durchschlag-Funkenstrecke vorgeschlagen worden, die in bezug auf die Ansprechspannung verbessert worden sind. Dabei sind im Bereich der Funkenhörner bzw. der zwischen den Funkenhörnern wirksamen Luft-Durchschlag-Funkenstrecken in verschiedener Weise Zündhilfen realisiert worden, z. B. dergestalt, daß zwischen den Funkenhörnern mindestens eine eine Gleitentladung auslösende Zündhilfe vorgesehen worden ist, die teilweise in die Luft-Durchschlag-Funkenstrecke hineinragt, stegartig ausgeführt ist und aus Kunststoff besteht.

Aus der DE 44 02 615 C 2 ist eine Überspannungsschutzeinrichtung bekannt, die zwei schmale Elektroden aufweist, die jeweils winkelförmig ausgebildet sind und jeweils ein Funkenhorn und einen davon abgewinkelten Anschlußschenkel aufweisen. Die bekannte Überspannungsschutzeinrichtung zeichnet sich dadurch aus, daß sie aufgrund der sich quasi in einer Ebene erstreckenden Elektroden nur eine geringe Baubreite hat. Des weiteren hat die bekannte Überspannungsschutzeinrichtung jedenfalls beim erstmaligen Ansprechen eine hohe Stoßstromtragfähigkeit und ein hohes Netzfolgestromlöschvermögen. Probleme treten immer dann auf, wenn sich ein Lichtbogen an einer Stelle festfrißt, was zu einer Beschädigung der Elektroden führen kann.

Weiterhin ist aus der DE 196 04 947 C 1 eine Überspannungsschutzeinrichtung bekannt, die im wesentlichen rotationssymmetrisch aufgebaut ist. Die beiden Elektroden sind identisch und weisen jeweils kegelstumpfförmige Funkenhörner auf, wobei sich zwischen den beiden einander zugewandten Stirnseiten der Funkenhörner ein Zündsteg zur Auslösung einer Gleitentladung befindet. Diese bekannte Überspannungsschutzeinrichtung zeichnet sich ebenfalls durch eine hohe Stoßstromtragfähigkeit und ein hohes Netzfolgestromlöschvermögen aus. Nachteilig ist allerdings, daß die bekannte Überspannungsschutzeinrichtung eine relativ große Bauhöhe hat. Ein weiterer Nachteil besteht darin, daß beim Ansprechen der Funkenstrecke erhebliche Kräfte auf den äußerst sensiblen Zündsteg wirken, was zu einer Beschädigung des Zündsteges führen kann.

Eine Überspannungsschutzeinrichtung, von der die Erfindung ausgeht, ist aus der DE 39 10 435 A1 bekannt. Diese Druckschrift offenbart eine Überspannungsschutzeinrichtung mit zwei koaxial zueinander angeordneten Elektroden, wobei die äußere Elektrode die innere Elektrode ringförmig umschließt. Bei einer in der Fig. 4 dargestellten Ausführungsform der bekannten Überspannungsschutzeinrichtung ist die innere Elektrode in ihrem oberen Bereich konisch ausgebildet während die äußere Elektrode hohlzylindrisch ausgebildet ist. Bei einer alternativen, in Fig. 5 dargestellten, Ausführungsform der bekannten Überspannungsschutzeinrichtung ist die innere Elektrode in ihrem oberen Bereich scheibenförmig und die äußere Elektrode in ihrem oberen Bereich konisch ausgebildet, wobei die innere Elektrode kürzer als die äußere Elektrode ausgebildet ist. Bei der bekannten Überspannungsschutzeinrichtung soll eine sichere und verbesserte Löschung des Lichtbogens durch eine Verlängerung des Lichtbogens erzielt werden. Insgesamt weist die Überspannungsschutzeinrichtung dadurch eine relativ große Bauhöhe auf.

Aufgabe der vorliegenden Erfindung ist daher es, eine Überspannungsschutzeinrichtung der in Rede stehenden Art anzugeben, die sich bei möglichst geringer Bauhöhe durch eine hohe Stoßstromtragfähigkeit und ein hohes Netzfolgestromlöschvermögen auszeichnet.

Die erfindungsgemäße Überspannungsschutzeinrichtung, bei der die zuvor hergeleitete und aufgezeigte Aufgabe gelöst ist, ist dadurch gekennzeichnet, daß das zweite Funkenhorn kreisringsegmentförmig ausgebildet und die dem ersten Funkenhorn zugewandte Fläche des zweiten Funkenhorns trichterstumpfartig ausgebildet ist. Vorzugsweise erstreckt sich das zweite Funkenhorn über einen Winkel von ca. 210° bis 270°, insbesondere über einen Winkel von ca. 240°.

Dadurch, daß das zweite Funkenhorn nicht kreisringförmig sondern nur kreisringsegmentförmig ausgebildet ist, ergibt sich ein Freiraum, der dazu dient, daß sich dort das beim Ansprechen der Überspannungsschutzeinrichtung durch den entstehenden Lichtbogen generierte Plasma abkühlen kann. Dadurch wird insbesondere das Netzfolgestrom Löschvermögen der erfindungsgemäßen Überspannungsschutzeinrichtung verbessert.

Bei der Erfindung stellt die erste Elektrode mit dem ersten Funkenhorn eine Mittelelektrode dar, während die zweite Elektrode mit dem zweiten Funkenhorn eine Außenelektrode darstellt. Durch die konzentrische Anordnung des zweiten Funkenhorns um das erste Funkenhorn ergibt sich eine um die Mittelachse der beiden Elektroden teilweise umlaufende Hörnerfunkenstrecke.

Bei der erfindungsgemäßen Überspannungsschutzeinrichtung zeichnet sich die um die Mittelachse der Elektroden teilweise umlaufende Hörnerfunkenstrecke durch eine sehr hohe Stoßstromtragfähigkeit und ein ebenfalls hohes Netzfolgestromlöschvermögen aus. Des weiteren ergibt sich durch die konzentrische Anordnung des zweiten Funkenhorns um das erste Funkenhorn eine sehr geringe Bauhöhe der Überspannungsschutzeinrichtung und ein einfacher Aufbau.

Eine bevorzugte Ausführungsform der erfindungsgemäßen Überspannungsschutzeinrichtung ist weiter dadurch gekennzeichnet, daß im Zündbereich zwischen den beiden Funkenhörnern wenigstens ein Zündsteg aus einem elektrisch isolierenden Material vorgesehen ist. Über den Zündsteg wird eine Gleitentladung ausgelöst, die, einmal angesprochen, bei einer relativ konstanten niedrigen Ansprechspannung zu einem Zünden der Luft-Durchschlag-Funkenstrecke mit relativ hoher Stoßstromtragfähigkeit führt. Da bei der erfindungsgemäßen Überspannungsschutzeinrichtung die Funkenstrecke im Gegensatz zur aus der DE 196 04 947 C 1 bekannten Überspannungsschutzeinrichtung nicht in radialer, sondern in axialer Richtung geöffnet ist, führt dies andererseits dazu, daß bei einem Ansprechen der Funkenstrecke die mechanischen Kräfte auf den äußerst sensiblen Zündsteg minimiert sind. Damit eine Gleitentladung an jeder Stelle der teilweise umlaufenden Hörnerfunkenstrecke möglich ist, ist der Zündsteg ringförmig ausgebildet; er ist also, wie das zweite Funkenhorn, konzentrisch um das erste Funkenhorn herum angeordnet. Vorzugsweise besteht der Zündsteg aus einem bei Erhitzung ein Löschgas abgebenden Kunststoff. Hierdurch wird das Löschverhalten der Überspannungsschutzeinrichtung nach dem Ansprechen verbessert.

Die erfindungsgemäße Überspannungsschutzeinrichtung weist in an sich bekannter Weise einen ersten Anschlußbereich und einen zweiten Anschlußbereich auf. Vorzugsweise ist in diesem Zusammenhang vorgesehen, daß sich der erste Anschlußbereich und der zweite Anschlußbereich auf der gleichen Seite der Überspannungsschutzeinrichtung befinden. Hierdurch ergibt sich der Vorteil, daß im Falle des Ansprechens die auf den Lichtbogen einwirkenden elektromagnetischen Kräfte seine Fortbewegung aus dem Zündbereich in den aufgeweiteten Hörnerbereich unterstützen.

Die zuletzt beschriebene Ausführungsform der erfindungsgemäßen Überspannungsschutzeinrichtung ist vorzugsweise weiter dadurch gekennzeichnet, daß die Elektroden in den Anschlußbereichen Bohrungen und/oder Durchgangsöffnungen aufweisen, in den Anschlußbereichen über die Anschlußbereiche hinausgehende Anschlußelemente vorgesehen sind, nämlich ein PE-Anschlußelement und ein Potential-Anschlußelement, und vorzugsweise in einem Anschlußbereich, vorzugsweise in dem für den Potential-Anschlußelement vorgesehenen Anschlußbereich, zwei Anschlußmöglichkeiten vorgesehen sind. Bei dieser Ausführungsform müssen also nicht notwendigerweise in die Überspannungsschutzeinrichtung integrierte und von dieser abstehende Anschlußelemente vorgesehen sein, so daß die Überspannungsschutzeinrichtung an sich eine gleichsam scheibenartige bzw. topfartige Form haben kann. Natürlich müssen auch in diesem Fall die Elektroden mit Anschlußelementen verbunden werden, die im Bereich der Anschlußbereiche einsetzbar, beispielsweise einschraubbar sind. Im übrigen kann dadurch, daß in den Elektroden Durchgangsöffnungen realisiert sind, in einfacher Weise eine Ent- bzw. Belüftung verwirklicht sein.

Sind bei der erfindungsgemäßen Überspannungsschutzeinrichtung, wie zuletzt beschrieben, beide Anschlußbereiche und damit beide Anschlußelemente auf der gleichen Seite vorgesehen, so empfiehlt es sich, außenseitig im Bereich der Anschlußbereiche wenigstens einen vorzugsweise wellenförmig ausgebildeten Steg zur Vergrößerung der Kriechstrecke zwischen den Anschlußbereichen vorzusehen. Insbesondere dann, wenn einer der beiden Anschlußbereiche zwei Anschlußmöglichkeiten aufweist, bietet es sich an, den Steg wellenförmig auszubilden und zwischen den Anschlußbereichen anzuordnen.

Bei der erfindungsgemäßen Überspannungsschutzeinrichtung empfiehlt es sich, das zweite Funkenhorn auf den zweiten Anschlußbereich und damit auf das Potential-Anschlußelement auszurichten. Das bedeutet dann, daß die Ausnehmung, die das zweite Funkenhorn aufweist, auf den ersten Anschlußbereich und damit auf das PE-Anschlußelement ausgerichtet ist.

Die zuletzt beschriebene bevorzugte Ausführungsform der erfindungsgemäßen Überspannungsschutzeinrichtung ist vorzugsweise ergänzend dadurch gekennzeichnet, daß das Potential-Anschlußelement auf der dem PE-Anschlußelement gegenüberliegenden Seite der beiden Elektroden vorgesehen ist und vorzugsweise weiter dadurch, daß wenigstens die zweite Elektrode und damit das zweite Funkenhorn, vorzugsweise beide Elektroden und damit beide Funkenhörner symmetrisch in bezug auf das PE-Anschlußelement ausgeführt und angeordnet ist bzw. sind.

Bei der erfindungsgemäßen Überspannungsschutzeinrichtung kann das Gehäuse ein Gehäuseunterteil und einen Gehäusedeckel aufweisen, wobei dann vorzugsweise das Gehäuseunterteil und der Gehäusedeckel miteinander verschraubt und/oder miteinander verklebt sein können. Im übrigen ist aus Berührungsschutzgründen vorgesehen, daß das Gehäuseunterteil und der Gehäusedeckel an keiner Stelle die erste Elektrode oder die zweite Elektrode kontaktieren; vorzugsweise ist zwischen der ersten Elektrode und der zweiten Elektrode einerseits sowie dem Gehäuseunterteil und dem Gehäusedeckel andererseits wenigstens ein Isolierteil und/oder ein Luftspalt vorgesehen. Ist bei der erfindungsgemäßen Überspannungsschutzeinrichtung, wie weiter oben beschrieben, im Zündbereich zwischen den beiden Funkenhörnern wenigstens ein Zündsteg zur Auslösung einer Gleitentladung vorgesehen, dann empfiehlt es sich, den Zündsteg einstückig mit dem Isolierteil auszubilden. Hierdurch läßt sich die Anzahl der Bauteile der erfindungsgemäßen Überspannungsschutzeinrichtung minimieren.

Im übrigen empfiehlt es sich, bei der erfindungsgemäßen Überspannungsschutzeinrichtung zur weiteren Verbesserung der Stoßstromtragfähigkeit und des Netzfolgestromlöschvermögens beabstandet zu den Enden der Funkenhörner eine Prallplatte vorzusehen, gegen die ein Lichtbogen im Falle des Ansprechens der Überspannungsschutzeinrichtung läuft. Durch Verwendung einer Prallplatte, die bevorzugt - wie auch die Elektroden - aus einer Kupfer-Wolfram-Legierung besteht, kann im übrigen auch eine Beschädigung des ggf. aus Kunststoff bestehenden Gehäuses ausgeschlossen werden. Ferner wird durch die Prallplatte der Energieumsatz im Gasraum beeinflußt. Der Lichtbogen wird nämlich durch die Prallplatte dreigeteilt. Es bilden sich zwei Lichtbogenbereiche und ein Strombereich in der Prallplatte aus. Dadurch entstehen zwei Anoden-Kathodenfälle und zusätzlich ein insgesamt reduzierter Lichtbogen, da ein Teil des Strompfades in der Prallplatte verläuft und kein Plasma erzeugt.

Um im Zusammenhang mit der erfindungsgemäßen Überspannungsschutzeinrichtung auch eine sogenannte "aktive" Zündhilfe zur Verfügung zu haben, ist im Bereich der Luft-Durchschlag-Funkenstrecke und zusätzlich zu dieser eine Zündfunkenstrecke vorgesehen, die aktiv gezündet werden kann, nämlich in Abhängigkeit von einer vorgegebenen Zündspannung. Vorzugsweise ist die Zündfunkenstrecke zwischen einer Zündelektrode und einer der beiden Elektroden vorgesehen, so daß lediglich eine zusätzliche Elektrode, nämlich die Zündelektrode, erforderlich ist. Die Zündelektrode läßt sich in einfacher Weise dadurch realisieren, daß sie vom Gehäuse und/oder von der Prallplatte gebildet wird, wobei es sich dann versteht, daß das Gehäuse und/oder die Prallplatte jeweils aus elektrisch leitendem Material bestehen. Im übrigen muß in diesem Zusammenhang sichergestellt sein, daß weder das Gehäuse noch die Prallplatte in elektrisch leitendem Kontakt mit einer der Elektroden stehen. Selbstverständlich ist, daß dann, wenn eine "aktive" Zündhilfe vorgesehen ist, ein entsprechender Zündkreis für die Zündfunkenstrecke zur Verfügung stehen muß.

Vorteilhafterweise ist das Gehäuse mit Druckausgleichsöffnungen zu versehen. Besteht bei der erfindungsgemäßen Überspannungsschutzeinrichtung das Gehäuse aus einem Gehäuseunterteil und einem Gehäusedeckel, dann empfiehlt es sich, das Gehäuseunterteil oder/und den Gehäusedeckel, vorzugsweise das Gehäuseunterteil an seinem dem Gehäusedeckel zugewandten Rand, mit als Druckausgleichsöffnungen wirkenden, vorzugsweise radial verlaufenden Schlitzen zu versehen.

Im einzelnen gibt es verschiedene Möglichkeiten, die erfindungsgemäße Überspannungsschutzeinrichtung auszugestalten und weiterzubilden. Dazu wird verwiesen verwiesen einerseits auf die dem Patentanspruch 1 nachgeordneten Patentansprüche, andererseits auf die nachfolgende Beschreibung von bevorzugten Ausführungsbeispielen der erfindungsgemäßen Überspannungsschutzeinrichtung in Verbindung mit der Zeichnung. Dabei zeigen
- Fig. 1: eine perspektivische Ansicht eines erfindungsgemäßen Überspannungsschutzeinrichtung, aufgeschnitten,
- Fig. 2: eine weitere perspektivische Schnittansicht der Überspannungsschutzeinrichtung nach Fig. 1,
- Fig. 3: einen Querschnitt durch die erfindungsgemäße Überspannungsschutzeinrichtung nach den Fig. 1 und 2, entlang der Schnittlinie III - III in Fig. 4,
- Fig. 4: eine perspektivische Unteransicht der Überspannungsschutzeinrichtung nach den Fig. 1 und 2,
- Fig. 5: eine Draufsicht auf eine erfindungsgemäßen Überspannungsschutzeinrichtung, in geöffnetem Zustand, und
- Fig. 6: eine Unteransicht der Überspannungsschutzeinrichtung nach Fig. 5.

In den Fig. 1 bis 6 ist eine Überspannungsschutzeinrichtung 1 dargestellt, die eine erste Elektrode 2 mit einem ersten Funkenhorn 3 und eine zweite Elektrode 4 mit einem zweiten Funkenhorn 5 aufweist. Zwischen dem ersten Funkenhorn 3 und dem zweiten Funkenhorn 5 befindet sich eine Luft-Durchschlag-Funkenstrecke 6. Die beiden Elektroden 2, 4 sind also voneinander beabstandet und nicht miteinander verbunden. Des weiteren weist die Überspannungsschutzeinrichtung 1 ein die beiden Elektroden 2, 4 aufnehmendes Gehäuse 7 auf. Wie sich insbesondere aus Fig. 3 ergibt, sind die beiden Funkenhörner 3, 5 derart ausgebildet und zu einander angeordnet, daß sie von einem unteren Zündbereich 8 der Luft-Durchschlag-Funkenstrecke 6 jeweils zu ihren äußeren Enden 9, 10 divergieren. Hierdurch ergibt sich eine sich, ausgehend vom Zündbereich 8, kontinuierlich nach außen erweiternde Form der Luft-Durchschlag-Funkenstrecke 6. Im vorliegenden Fall ist die Luft-Durchschlag-Funkenstrecke 6 V-förmig, wobei der Öffnungswinkel der Luft-Durchschlag-Funkenstrecke 6 etwa 45 ° beträgt. Allerdings können auch kleinere Öffnungswinkel (bis 10°) oder auch größere Öffnungswinkel (bis 150°) realisiert werden.

Wesentlich ist nun, daß das erste Funkenhorn 3 kegelstumpfförmig ausgebildet und das zweite Funkenhorn 5 konzentrisch um das erste Funkenhorn 3 herum angeordnet ist. Die Überspannungsschutzeinrichtung 1 hat damit zu der in Fig. 3 angedeuteten Mittelachse A einen rotationssymmetrischen Aufbau, wobei die Luft-Durchschlag-Funkenstrecke 6 durch die Anordnung der Elektroden 2, 4 konzentrisch um die Mittelachse A angeordnet und in axialer Richtung geöffnet ist.

Im Zündbereich 8 der Luft-Durchschlag-Funkenstrecke 6 ist zwischen den beiden Funkenhörnern 3, 5 ein Zündsteg 11 vorgesehen, der zur Auslösung einer Gleitentladung dient. Die Höhe der Ansprechspannung läßt sich dabei über die Breite des Zündsteges 11 und/oder die Höhe, d. h. darüber, wie weit der Zündsteg 11 in die Luft-Durchschlag-Funkenstrecke 6 hineinragt, einstellen. Der Zündsteg 11 selbst ist ringförmig ausgebildet und besteht aus einem gasabgebenden Kunststoff.

Wie sich insbesondere aus den Fig. 1 und 3 ergibt, weist das Überspannungsschutzelement 1 einen ersten Anschlußbereich 12 und einen zweiten Anschlußbereich 13 auf. Der erste Anschlußbereich 12 und der zweite Anschlußbereich 13 sind auf der gleichen Seite der Überspannungsschutzeinrichtung 1 vorgesehen; die Seite der Überspannungsschutzeinrichtung 11, auf der die beiden Anschlußbereiche 12, 13 vorgesehen sind, ist die Anschlußseite 14. Die Elektrode 2 weist in dem ersten Anschlußbereich 12 eine Bohrung 15 mit einem Innengewinde auf Die Elektrode 4 weist in dem zweiten Anschlußbereich 13 zwei Durchgangsöffnungen 16, 17 auf, die jeweils, wie die Bohrung 15, mit einem Innengewinde versehen sind. In den Fig. 1 bis 5 nicht dargestellte Anschlußelemente können mit Hilfe der Bohrung 15 und der Durchgangsöffnungen 16, 17 bzw. mit Hilfe der in der Bohrung 15 und in den Durchgangsöffnungen 16, 17 verwirklichten Innengewinde mit den Elektroden 2 und 4 verbunden werden.

Wie sich insbesondere aus Fig. 4 ergibt, ist an der Anschlußseite 14 der Überspannungsschutzeinrichtung 1 im Bereich der Anschlußbereiche 12, 13 wenigstens ein abstehender Steg 18 zur Vergrößerung der Kriechstrecke zwischen den Anschlußbereichen 12, 13 vorgesehen ist. Der Steg 18 hat vorliegend eine Wellenform und trennt die Anschlußbereiche 12, 13 voneinander.

Das Gehäuse 7 selbst, das sowohl aus einem elektrisch isolierenden als auch aus einem elektrisch leitenden Material bestehen kann, weist ein Gehäuseunterteil 19 und ein Gehäusedeckel 20 auf. Beide Bauteile haben eine Kreisform und sind miteinander verklebt.

Im übrigen ist vorgesehen, daß das Gehäuseunterteil 19 und der Gehäusedeckel 20 an keiner Stelle mit der ersten Elektrode 2 oder der zweiten Elektrode 4 kontaktieren. Zu diesem Zweck sind ein erstes Isolierteil 21 und ein zweites Isolierteil 22 sowie entsprechende Luftspalte vorgesehen. Das erste Isolierteil 21 weist einen umlaufenden Wandungsabschnitt 23 auf, der die zweite Elektrode 4 von dem Gehäuseunterteil 19 in Umfangsrichtung trennt. Der Wandlungsabschnitt 23 steht von einem plattenförmigen Abschnitt 24 ab, auf dem die zweite Elektrode 4 aufliegt. Außerdem liegt auch ein Teil der ersten Elektrode 2 auf dem plattenförmigen Abschnitt 24 auf. Im übrigen wird auch der Zündsteg 11 von dem ersten Isolierteil 21 gebildet. Der Zündsteg 1 ist also einstückig mit dem ersten Isolierteil 21 ausgebildet. Das zweite Isolierteil 22 ist zwischen einem Zapfen 25 der ersten Elektrode 2 und dem Gehäuseunterteil 19 angeordnet. Außerdem bildet die Außenseite des zweiten Isolierteils 22 auch die Anschlußseite 14 der Überspannungsschutzeinrichtung 1. Im einzelnen weist das zweite Isolierteil 22 einen umlaufenden Wandlungsabschnitt 26 auf, der an dem mittigen Zapfen 25 der ersten Elektrode 2 anliegt und der von einem plattenförmigen Abschnitt 27 abgewinkelt ist, dessen Außenseite die Anschlußseite 14 bildet.

Im übrigen versteht es sich, daß sowohl im Gehäuseunterteil 19 als auch in den beiden Isolierteilen 21, 22 zu den Durchgangsöffnungen 16, 17 in der zweiten Elektrode 4 korrespondierende Öffnungen 28, 29 vorgesehen sind, über die die nicht dargestellten Anschlußelemente in die Durchgangsöffnungen 16, 17 eingeschraubt werden können.

Wie sich weiter aus den Fig. 1 bis 3 ergibt, weist die Überspannungsschutzeinrichtung 1 eine Prallplatte 30 auf, die beabstandet zu den Enden 9, 10 der beiden Elektroden 2, 4 angeordnet ist. Die Prallplatte 30 befindet sich also gegenüberliegend der umlaufenden Luft-Durchschlag-Funkenstrecke 6. Nicht dargestellt ist, daß über die Prallplatte 30 und eine der Elektroden 2, 4 eine Zündfunkenstrecke verwirklicht werden kann. Dabei bildet die Prallplatte 30 die eine Zündelektrode, während die andere Zündelektrode von einer der beiden Elektroden 2, 4 gebildet wird. Der Anschluß der Prallplatte 30 an einen Zündkreis kann über eine Verbindung des Zündkreises mit dem Gehäuseunterteil 19 oder dem Gehäusedeckel 20 erfolgen, wenn diese aus elektrisch leitendem Material bestehen, da die Prallplatte 30 sowohl an dem Gehäuseunterteil 19 als auch an dem Gehäusedeckel 20 anliegt.

Schließlich ergibt sich aus Fig. 3, daß die dargestellte Überspannungsschutzeinrichtung 1 aus einer sehr geringen Anzahl von Bauteilen besteht. Der Zusammenbau der Überspannungsschutzeinrichtung 1 kann daher schnell und in einfacher Weise realisiert werden. Zunächst wird auf den Zapfen 25 der ersten Elektrode 2 das erste Isolierteil 21 aufgesetzt. Anschließend werden das Gehäuseunterteil 19 und das zweite Isolierteil 22 auf den Zapfen 25 aufgesetzt. Das Gehäuseunterteil 19 kann dabei bereits auf das zweite Isolierteil 22 aufgesetzt sein. Zur Vereinfachung des Aufsetzens nicht nur des Gehäuseunterteils 19 sondern auch des ersten Isolierteils 21 auf das zweite Isolierteil 22 weist letzteres im Bereich der Öffnungen 28, 29 hülsenartige Vorsprünge 31, 32 auf, auf die das Gehäuseunterteil 19 und das erste Isolierteil 21 aufsetzbar sind und die mit den Durchgangsöffnungen 16, 17 ausgefluchtet sind. Eine aus den vorgenannten Bauteilen 21, 19, 22 zusammengesetzte Baugruppe kann nach entsprechender Verbindung der einzelnen Bauteile miteinander auf den Zapfen 25 der ersten Elektrode 2 aufgesetzt werden. Anschließend wird die zweite Elektrode 4 eingesetzt. Schließlich wird der Gehäusedeckel 20 mit der darin befindlichen Prallplatte 30 aufgesetzt und mit den Gehäuseunterteil 19 verbunden.

Aus den Fig. 5 und 6 ist ersichtlich, daß das zweite Funkenhorn 5 kreisringsegmentförmig ausgebildet ist; im dargestellten Ausführungsbeispiel erstreckt sich das zweite Funkenhorn 5 über einen Winkel von ca. 240°. Dadurch, daß in dem in den Fig. 5 und 6 dargestellten Ausführungsbeispiel der erfindungsgemäßen Überspannungsschutzeinrichtung 1 das zweite Funkenhorn 5 kreisringsegmentförmig ausgebildet ist, ergibt sich in dem zweiten Funkenhorn 5, in Umfangsrichtung betrachtet, eine Unterbrechung. Anders ausgedrückt: das zweite Funkenhorn 5 und das erste Funkenhorn 3 bilden eine um die Mittelachse der beiden Elektroden 2, 4 teilweise umlaufende Hörnerfunkenstrecke. (Ergänzend sei darauf hingewiesen, daß im Ausführungsbeispiel nach den Fig. 5 und 6 das erste Funkenhorn 3 in gleicher Weise kegelstumpfförmig ausgebildet ist wie dies für das Ausführungsbeispiel nach den Fig. 1 bis 4 gilt.)

Während im Ausführungsbeispiel nach den Fig. 1 bis 4 die zu der erfindungsgemäßen Überspannungsschutzeinrichtung 1 gehörenden Anschlußelemente nicht dargestellt sind, sind die Anschlußelemente bei dem Ausführungsbeispiel nach den Fig. 5 und 6 dargestellt; dargestellt sind nämlich ein PE-Anschlußelement 31 und ein Potential-Anschlußelement 32. Auch bei diesem Ausführungsbeispiel sind, wie bei dem Ausführungsbeispiel nach den Fig. 1 bis 5, die beiden Anschlußbereiche 12, 13 und damit das PE-Anschlußelement 31 und das Potential-Anschlußelement 32 auf der gleichen Seite der Überspannungsschutzeinrichtung 1 vorgesehen, nämlich auf der Anschlußseite 14.

Da in dem in den Fig. 5 und 6 dargestellten Ausführungsbeispiel einer erfindungsgemäßen Überspannungsschutzeinrichtung 1 die beiden Anschlußelemente dargestellt sind, also das PE-Anschlußelement 31 und das Potential-Anschlußelement 32, kann den Fig. 5 und 6 auch entnommen werden, daß das zweite Funkenhorn 6 auf den zweiten Anschlußbereich 13 und damit auf das Potential-Anschlußelemente 32 ausgerichtet ist. Damit ist auch zum Ausdruck gebracht, daß der Bereich des zweiten Funkenhorns 5, der "gleichsam nicht vorhanden ist", also die Ausnehmung bzw. die Unterbrechung auf den ersten Anschlußbereich 12 und damit auf das PE-Anschlußelement 31 ausgerichtet ist.

Wie die Fig. 5 und 6 zeigen, gilt für das in diesen Figuren dargestellte Ausführungsbeispiel einer erfindungsgemäßen Überspannungsschutzeinrichtung 1, daß das Potential-Anschlußelement 32 auf der dem PE-Anschlußelement 31 gegenüberliegenden Seite der beiden Elektroden 2, 4 vorgesehen ist. Im übrigen zeigen die Fig. 5 und 6, daß für das dargestellte Ausführungsbeispiel gilt, daß beide Funkenhörner 3, 5 symmetrisch in bezug auf das PE-Anschlußelement 31 ausgeführt und angeordnet sind; das gilt auch in bezug auf die Ausführung und Anordnung in bezug auf das Potential-Anschlußelement 32.

Das Gehäuse 7 ist mit Druckausgleichsöffnungen versehen. Im einzelnen ist dazu das Gehäuseunterteil 19 an seinem dem Gehäusedeckel 20 zugewandten Rand 33 mit als Druckausgleichsöffnungen wirksamen, radial verlaufenden Schlitzen 34 versehen. Zusätzlich können auch nicht dargestellte, axial verlaufende Schlitze vorgesehen sein.

Dadurch, daß bei dem erfindungsgemäßen Überspannungsschutzeinrichtung 1, das zweite Funkenhorn 5 nicht kreisringförmig, sondern - nur - kreisringsegmentförmig ausgebildet ist, ergibt sich ein in Fig. 5 erkennbarer Freiraum 35. In dem Freiraum 35 kann sich beim Ansprechen der Überspannungsschutzeinrichtung 1 das durch den entstehenden Lichtbogen generierte Plasma abkühlen. Der Freiraum 35 ist so dimensioniert, daß in Verbindung mit dem gesamten Querschnitt aller Schlitze 34 der "langsame" Druckaufbau in dem Freiraum 35 dem Plasma Zeit läßt, sich abzukühlen.

## Patentansprüche

1. Überspannungsschutzeinrichtung (1), mit einer ein erstes Funkenhorn (3) aufweisenden ersten Elektrode (2), mit einer ein zweites Funkenhorn (5) aufweisenden zweiten Elektrode (4), mit einer zwischen den Funkenhörnern (3, 5) wirksamen Luft-Durchschlag-Funkenstrecke (6) und mit einem die Elektroden (2, 4) aufnehmenden Gehäuse (7), wobei die beiden Funkenhörner (3, 5) derart ausgebildet und zu einander angeordnet sind, daß sie von einem unteren Zündbereich (8) jeweils zu ihren äußeren Enden (9, 10) divergieren, so daß sich die Luft-Durchschlag-Funkenstrecke (6) ausgehend vom Zündbereich (8) nach außen erweitert, und wobei das erste Funkenhorn (3) kegelstumpfförmig ausgebildet und das zweite Funkenhorn (5) konzentrisch um das erste Funkenhorn (3) herum angeordnet ist,
**dadurch gekennzeichnet,**
**daß** das zweite Funkenhorn (5) kreisringsegmentförmig ausgebildet und die dem ersten Funkenhorn (3) zugewandte Fläche des zweiten Funkenhorns (5) trichterstumpfartig ausgebildet ist.

2. Überspannungsschutzeinrichtung nach Anspruch 1, **dadurch gekennzeichnet, daß** sich das zweite Funkenhorn (5) über einen Winkel von ca. 210° bis 270° erstreckt, vorzugsweise über einen Winkel von ca. 240°.

3. Überspannungsschutzeinrichtung nach Anspruch 1 oder 2, **dadurch gekennzeichnet, daß** im Zündbereich (8) zwischen den beiden Funkenhömern (3, 5) wenigstens ein Zündsteg (11) zur Auslösung einer Gleitentladung vorgesehen ist und vorzugsweise der Zündsteg (8) ringförmig ausgebildet ist und/oder aus einem gasabgebenden Kunststoff besteht.

4. Überspannungsschutzeinrichtung einem der Ansprüche 1 bis 3, mit einem ersten Anschlußbereich und mit einem zweiten Anschlußbereich, **dadurch gekennzeichnet, daß** der erste Anschlußbereich (12) und der zweite Anschlußbereich (13) auf der gleichen Seite der Überspannungsschutzeinrichtung (1) vorgesehen sind.

5. Überspannungsschutzeinrichtung nach Anspruch 4, **dadurch gekennzeichnet, daß** die Elektroden (2, 4) in den Anschlußbereichen (12, 13) Bohrungen (15) und/oder Durchgangsöffnungen (16, 17) aufweisen, in den Anschlußbereichen (12, 13) über die Anschlußbereiche (12, 13) hinausragende Anschlußelemente vorgesehen sind, nämlich ein PE-Anschlußelement (31) und ein Potential-Anschlußelement (32), und vorzugsweise in einem Anschlußbereich (13), vorzugsweise in dem für das Potential-Anschlußelement (32) vorgesehenen Anschlußbereich (13), zwei Anschlußmöglichkeiten vorgesehen sind.

6. Überspannungsschutzeinrichtung nach Anspruch 4 oder 5, **dadurch gekennzeichnet, daß** außenseitig im Bereich der Anschlußbereiche (12, 13) wenigstens ein abstehender, vorzugsweise wellenförmig ausgebildeter Steg (18) zur Vergrößerung der Kriechstrecke zwischen den Anschlußbereichen (12, 13) vorgesehen ist.

7. Überspannungsschutzeinrichtung nach einem der Ansprüche 4 bis 6, **dadurch gekennzeichnet, daß** das zweite Funkenhorn (5) auf den zweiten Anschlußbereich (13) und damit auf das Potential-Anschlußelement (32) ausgerichtet ist.

8. Überspannungsschutzeinrichtung nach Anspruch 7, **dadurch gekennzeichnet, daß** das Potential-Anschlußelement (32) auf der dem PE-Anschlußelement (31) gegenüberliegenden Seite der beiden Elektroden (2, 4) vorgesehen ist.

9. Überspannungsschutzeinrichtung nach Anspruch 8, **dadurch gekennzeichnet, daß** wenigstens die zweite Elektrode und damit das zweite Funkenhorn, vorzugsweise beide Elektroden (2, 4) und damit beide Funkenhörner (5, 3) symmetrisch in bezug auf das PE-Anschlußelement (31) ausgeführt und angeordnet ist bzw. sind.

10. Überspannungsschutzeinrichtung einem der Ansprüche 1 bis 9, **dadurch gekennzeichnet, daß** das Gehäuse (7) ein Gehäuseunterteil (19) und einen Gehäusedeckel (20) aufweist und vorzugsweise das Gehäuseunterteil (19) und der Gehäusedeckel (20) miteinander verschraubt und/oder miteinander verklebt sind.

11. Überspannungsschutzeinrichtung nach Anspruch 10, **dadurch gekennzeichnet, daß** das Gehäuseunterteil (19) und der Gehäusedeckel (20) an keiner Stelle die erste Elektrode (2) oder die zweite Elektrode (4) kontaktieren und vorzugsweise zwischen der ersten Elektrode (2) und der zweiten Elektrode (4) einerseits sowie dem Gehäuseunterteil (19) und dem Gehäusedeckel (20) andererseits wenigstens ein Isolierteil (21, 22) und/oder ein Luftspalt vorgesehen ist.

12. Überspannungsschutzeinrichtung nach einem der Ansprüche 3 bis 10 und nach Anspruch 11, **dadurch gekennzeichnet, daß** der Zündsteg (11) einstückig mit dem Isolierteil (21) ausgebildet ist.

13. Überspannungsschutzeinrichtung einem der Ansprüche 1 bis 12, **dadurch gekennzeichnet, daß** beabstandet zu den Enden (9, 10) der Funkenhörner (3, 5) eine Prallplatte (30) vorgesehen ist, die vorzugsweise im Gehäusedeckel (20) angeordnet ist.

14. Überspannungsschutzeinrichtung nach einem der Ansprüche 1 bis 13, **dadurch gekennzeichnet, daß** im Bereich der Luft-Durchschlag-Funkenstrecke (6) und zusätzlich zu dieser eine Zündfunkenstrecke vorgesehen ist und vorzugsweise die Zündfunkenstrecke zwischen einer Zündelektrode und einer der beiden Elektroden (2, 4) vorgesehen ist.

15. Überspannungsschutzeinrichtung nach Anspruch 14, **dadurch gekennzeichnet, daß** das Gehäuse (7) oder/und die Prallplatte (30) aus elektrisch leitendem Material bestehen und daß die Zündelektrode vorzugsweise vom Gehäuse (7) oder/und von der Prallplatte (30) gebildet ist.

16. Überspannungsschutzeinrichtung nach einem der Ansprüche 1 bis 15, **dadurch gekennzeichnet, daß** das Gehäuse (7) mit Druckausgleichsöffnungen versehen ist.

17. Überspannungsschutzeinrichtung nach Anspruch 10, ggf. nach einem der Ansprüche 11 bis 15 und nach Anspruch 16, **dadurch gekennzeichnet, daß** das Gehäuseunterteil oder/und der Gehäusedeckel, vorzugsweise das Gehäuseunterteil (19) an seinem dem Gehäusedeckel (20) zugewandten Rand (23), mit als Druckausgleichsöffnungen wirkenden, vorzugsweise radial verlaufenden Schlitzen (34) versehen ist.

18. Überspannungsschutzeinrichtung nach einem der Ansprüche 1 bis 17, **dadurch gekennzeichnet, daß** das Gehäuse (7) eine kreisförmige Grundfläche aufweist.

## Claims

1. Overvoltage protection device (1) with a first electrode (2) which has a first arcing horn (3), with a second electrode (4) which has a second arcing horn (5), with an air-breakdown spark gap (6) which is active between the arcing horns (3, 5), and with a housing (7) which accommodates the electrodes (2,4), the two arcing horns (3, 5) being made and arranged relative to one another such that they diverge from a lower ignition area (8) each to their outer ends (9, 10), so that the air-breakdown spark gap (6) widens to the outside, proceeding from the ignition area (8) and the first arcing horn (3) being made in the shape of a truncated cone and the second arcing horn (5) being located concentrically around the first arcing horn,
**characterized in**
**that** the second arcing horn (5) is formed as a ring segment and a surface of the second arcing horn (5) facing the first arcing horn (3) is in the shape of a truncated funnel.

2. Overvoltage protection device according to claim 1, **characterized in that** the second arcing horn (5) extends over an angle of roughly 210° to 270°, preferably over an angle of roughly 240°.

3. Overvoltage protection device according to claim 1 or 2, **characterized in that** in the ignition area (8), between the arcing horns (3, 5), there is at least one ignition bridge (11) for triggering a creeping discharge and, preferably, the ignition bridge (8) is ring-shaped and/or is made of a plastic, which evolves an arc-extinguishing gas.

4. Overvoltage protection device according to any one of claims 1 to 3 with a first terminal area and a second terminal area, **characterized in that** the first terminal area (12) and the second terminal area (13) are located on the same side of the overvoltage protection device (1).

5. Overvoltage protection device according to claim 4, **characterized in that** the electrodes (2, 4) have holes (15) and/or through openings (16, 17) in the terminal areas (12, 13), wherein terminal elements extend from the terminal areas (12, 13), above and beyond the terminal areas (12, 13), namely a PE terminal element (31) and a potential terminal element (32) and preferably, in one terminal area (13), preferably the terminal area (13) provided for the potential terminal element (32), two terminal possibilities are provided.

6. Overvoltage protection device according to claim 4 or 5, **characterized in that** at least one external projecting bridge (18) is provided in a region of the terminal areas (12, 13) to increase the creepage distance between the terminal areas (12, 13).

7. Overvoltage protection device according to any one of claims 4 to 6, **characterized in that** the second arcing horn (5) is arranged on the second terminal area (13) and, therewith, on the potential terminal element.

8. Overvoltage protection device according to claim 7, **characterized in that** the potential terminal element (32) is on the side of the two electrodes (2, 4), which is opposite that at which a PE terminal element (31) is located.

9. Overvoltage protection device according to claim 8, **characterized in that** at least the second electrode and, therewith, the second arcing horn, preferably both electrodes (2, 4), and therewith both arcing horns (3, 5) is/are shaped and arranged symmetrically with reference to the PE terminal element (31).

10. Overvoltage protection device according to any one of claims 1 to 9, **characterized in that** the housing (7) has a housing bottom part (19) and a housing cover (20) and, preferably, the housing bottom part (19) is screwed together and/or cemented together with the housing cover (20).

11. Overvoltage protection device according to claim 10, **characterized in that** the housing bottom part (19) and the housing cover (20) are completely out of contact with the first electrode (2) or the second electrode (4) and preferably between the first electrode (2) and the second electrode (4), on the one hand, as well as the housing bottom part (19) and the housing cover (2) on the other hand, at least one insulating part (21, 22) and/or an air gap is/are provided.

12. Overvoltage protection device according to any one of claim 3 to 10 and according to claim 11, **characterized in that** the ignition bridge (11) is made in one piece with the insulating part (21).

13. Overvoltage protection device according to any one of claims 1 to 12, **characterized in that** a baffle plate (30) located at a distance from the ends (9, 10) of the arcing horns (3, 5) is provided, preferably arranged in the housing cover (20).

14. Overvoltage protection device according to any one of claims 1 to 13, **characterized in that**, in an area of the air-breakdown spark gap (6) and in addition thereto, an ignition spark gap is provided and, preferably, the ignition spark gap is provided between an ignition electrode and one of the two electrodes (2, 4).

15. Overvoltage protection device according to claim 14, **characterized in that** the housing (7) and/or the baffle plate (30) is/are formed of electrically conductive material and that the ignition spark gap is formed preferably by the housing (7) and/or from the baffle plate (30).

16. Overvoltage protection device according to any one of claims 1 to 15, **characterized in that** the housing (7) is provided with pressure equalization openings.

17. Overvoltage protection device according to claim 10, optionally according to any one of claims 11 to 15 and according to claim 16, **characterized in that** the housing bottom part and/or the housing cover, preferably the housing bottom part (19) on the edge facing the housing cover (20) is provided with radially running slots (34), which act as pressure equalization openings.

18. Overvoltage protection device according to any one of claims 1 to 17, **characterized in that** the housing (7) has a circular surface.

## Revendications

1. Dispositif de protection contre les surtensions (1), avec une première électrode (2) présentant un premier cornet électromagnétique (3), avec une deuxième électrode (4) présentant un deuxième cornet électromagnétique (5), avec un éclateur de claquage d'air (6) agissant entre les cornets électromagnétiques (3, 5) et avec un boîtier (7) recevant les électrodes (2, 4), les deux cornets électromagnétiques (3, 5) étant réalisés et disposés l'un par rapport à l'autre de manière à diverger respectivement vers leurs extrémités extérieures (9, 10) en partant d'une zone inférieure d'allumage (8), de sorte que l'éclateur de claquage d'air (6) s'élargi vers l'extérieur en partant de la zone d'allumage (8), et le premier cornet électromagnétique (3) étant réalisé en forme d'entonnoir tronqué et le deuxième cornet électromagnétique (5) étant disposé de manière concentrique autour du premier cornet électromagnétique (3),
**caractérisé en ce que**
le deuxième cornet électromagnétique (5) est réalisé en forme de segment d'anneau de cercle, et **en ce que** la surface du deuxième cornet électromagnétique (5) tournée vers le premier cornet électromagnétique (3) est réalisée à la manière d'un entonnoir tronqué.

2. Dispositif de protection contre les surtensions selon la revendication 1, **caractérisé en ce que** le deuxième cornet électromagnétique (5) s'étend sur un angle d'environ 210° à 270°, et de préférence sur un angle d'environ 240°.

3. Dispositif de protection contre les surtensions selon les revendications 1 ou 2, **caractérisé en ce que** dans la zone d'allumage (8) entre les deux cornets électromagnétiques (3, 5) est prévue au moins une connexion d'allumage (11) pour le déclenchement d'une décharge glissante, et **en ce que** la connexion d'allumage (8) est de préférence réalisée en forme annulaire et/ou se compose d'un matériau dégageant du gaz.

4. Dispositif de protection contre les surtensions selon l'une quelconque des revendications 1 à 3, avec une première zone de raccordement et avec une deuxième zone de raccordement, **caractérisé en ce que** la première zone de raccordement (12) et la deuxième zone de raccordement (13) sont prévues du même côté du dispositif de protection contre les surtensions (1).

5. Dispositif de protection contre les surtensions selon la revendication 4, **caractérisé en ce que** les électrodes (2, 4) présentent des forures (15) et/ou des ouvertures de passage (16, 17) dans les zones de raccordement (12, 13), **en ce que** dans les zones de raccordement (12, 13) sont prévus des éléments de raccordement en saillie par rapport aux zones de raccordement (12, 13), à savoir un élément de raccordement PE (31) et un élément de raccordement au potentiel (32), et **en ce que** de préférence dans une zone de raccordement (13), de préférence dans la zone de raccordement (13) prévue pour l'élément de raccordement au potentiel (32), deux possibilités de raccordement sont prévues.

6. Dispositif de protection contre les surtensions selon l'une quelconque des revendications 4 ou 5, **caractérisé en ce que** du côté externe dans la zone des zones de raccordement (12, 13) au moins une connexion (18) en saillie et de préférence réalisée avec une forme ondulée, est prévue pour l'agrandissement de la ligne de fuite entre les zones de raccordement (12, 13).

7. Dispositif de protection contre les surtensions selon l'une quelconque des revendications 4 à 6, **caractérisé en ce que** le deuxième cornet électromagnétique (5) est orienté vers la deuxième zone de raccordement (13), et donc vers l'élément de raccordement au potentiel (32).

8. Dispositif de protection contre les surtensions selon la revendication 7, **caractérisé en ce que** l'élément de raccordement au potentiel (32) est prévu du côté des deux électrodes (2, 4) situé en vis-à-vis de l'élément de raccordement PE (31).

9. Dispositif de protection contre les surtensions selon la revendication 8, **caractérisé en ce que** au moins la deuxième électrode et donc le deuxième cornet électromagnétique, et de préférence les deux électrodes (2, 4) et donc les deux cornets électromagnétiques (3, 5) est et/ou sont réalisés et disposé(s) de manière symétrique par rapport à l'élément de raccordement PE (31).

10. Dispositif de protection contre les surtensions selon l'une quelconque des revendications 1 à 9, **caractérisé en ce que** le boîtier (7) présente une partie inférieure de boîtier (19) et un couvercle de boîtier (20), et **en ce que** la partie inférieure de boîtier (19) et le couvercle de boîtier (20) sont de préférence vissés et/ou collés ensemble.

11. Dispositif de protection contre les surtensions selon la revendication 10, **caractérisé en ce que** la partie inférieure de boîtier (19) et le couvercle de boîtier (20) n'entrent en contact en aucun endroit avec la première électrode (2) ou la deuxième électrode (4), et **en ce que** de préférence entre la première électrode (2) et la deuxième électrode (4) d'une part, et entre la partie inférieure de boîtier (19) et le couvercle de boîtier (20) d'autre part, au moins un élément isolant (21, 22) et/ou un entrefer est prévu.

12. Dispositif de protection contre les surtensions selon l'une quelconque des revendications 3 à 10 et selon la revendication 11, **caractérisé en ce que** la connexion d'allumage (11) est réalisée d'une seule pièce avec l'élément isolant (21).

13. Dispositif de protection contre les surtensions selon l'une quelconque des revendications 1 à 12, **caractérisé en ce qu'**une plaque déflectrice (30) est prévue à distance des extrémités (9, 10) des cornets électromagnétiques (3, 5), laquelle est de préférence disposée dans le couvercle de boîtier (20).

14. Dispositif de protection contre les surtensions selon l'une quelconque des revendications 1 à 13, **caractérisé en ce que** dans la zone de l'éclateur de claquage d'air (6) et en plus de celui-ci, un éclateur à étincelles d'allumage est prévu, et **en ce que** l'éclateur à étincelles d'allumage est de préférence prévu entre une électrode d'allumage et l'une des deux électrodes (2, 4).

15. Dispositif de protection contre les surtensions selon la revendication 14, **caractérisé en ce que** le boîtier (7) et/ou la plaque déflectrice (30) se composent d'un matériau électroconducteur, et **en ce que** l'électrode d'allumage est de préférence formée par le boîtier (7) et/ou par la plaque déflectrice (30).

16. Dispositif de protection contre les surtensions selon l'une quelconque des revendications 1 à 15, **caractérisé en ce que** le boîtier (7) est pourvu d'ouvertures compensatrices de pression.

17. Dispositif de protection contre les surtensions selon la revendication 10, le cas échéant selon l'une quelconque des revendications 11 à 15 et selon la revendication 16, **caractérisé en ce que** la partie inférieure de boîtier et/ou le couvercle de boîtier, et de préférence la partie inférieure de boîtier (19), est pourvue sur son bord (23) tourné vers le couvercle de boîtier (20), de fentes (34) s'étendant de préférence radialement et agissant en tant qu'ouvertures compensatrices de pression.

18. Dispositif de protection contre les surtensions selon l'une quelconque des revendications 1 à 17, **caractérisé en ce que** le boîtier (7) présente une surface de base de forme circulaire.
